# FASCICULE DE BREVET EUROPEEN

(11) **EP 3 005 903 B1**
(45) Date de publication et mention de la délivrance du brevet: **14.11.2018**
(21) Numéro de dépôt: 15187910.3
(22) Date de dépôt: 01.10.2015
(51) Int. Cl.: A47B 91/06

(54) **PIÈTEMENT DE TABLE DESTINÉ À ÊTRE MONTÉ SUR UNE TABLE**
MÖBELGLEITER ZUM MONTIEREN AUF EINEM TISCH
TABLE LEG ASSEMBLY INTENDED FOR BEING MOUNTED ON A TABLE

(30) Priorité: 10.10.2014 FR 1459712
(43) Date de publication de la demande: 13.04.2016
(73) Titulaire: Quetzal Burosystem, 01360 Loyettes (FR)
(72) Inventeur: DARRE, Olivier, 01360 Loyettes (FR)
(74) Mandataire: Verriest, Philippe

(56) Documents cités:
- EP-A1- 2 420 161
- CN-U- 201 564 005
- US-A- 2 423 659
- US-A1- 2004 104 613
- US-A1- 2004 207 240
- US-A1- 2007 169 308
- US-A1- 2010 187 399
- US-A1- 2014 008 943

## Description

La présente invention concerne le domaine du mobilier du bureau et a plus particulièrement pour objet une table comprenant au moins deux de ces piètements de table ainsi qu'un procédé de déplacement d'une telle table.

Il est connu de disposer de piètements de table comprenant un premier pied et un deuxième pied.

Chacun de ces pieds présente une zone d'appui au sol assurant l'équilibre et la stabilité d'une table comprenant deux de ces piètements.

Le déplacement d'une telle table nécessite soit de soulever la table, auquel cas deux personnes sont souvent nécessaires à cause de l'encombrement de la table et/ou de son poids, soit de pousser ou de trainer la table au sol.

Un piètement de table permettant de déplacer une table aisément est connu du document CN 201564 005 U.

Pour des utilisations nécessitant un déplacement fréquent des tables, par exemple pour la mise en place de salles de réunion, il apparait plus aisé de pouvoir déplacer seul une table en la poussant ou en la trainant au sol.

Cependant, le fait de pousser ou de trainer une table au sol engendre des frottements au niveau des zones d'appui initialement prévues pour adhérer au sol.

Ces frottements peuvent entrainer une usure prématurée des zones d'appui des pieds et générer d'inconfortables crissements sonores.

La présente invention a pour but de résoudre tout ou partie des inconvénients mentionnés ci-dessus.

A cet effet, la présente invention a pour objet une table comprenant au moins deux piètements de table selon la revendication 1.

Cette disposition permet de réduire les frottements du piètement sur le sol lors du déplacement d'une table, et donc de faciliter le déplacement de celle-ci tout en préservant les zones d'appui du premier pied et du deuxième pied de l'usure.

L'utilisation d'un élément de coopération permet également un déplacement de la table dans toutes les directions sans avoir à réaliser des manoeuvres comme cela pourrait être le cas avec des roues unidirectionnelles.

Selon l'invention, l'élément de coopération est ménagé dans le piètement. L'élément de coopération comprend une bille apte à coopérer par contact avec le sol. En particulier, l'élément de coopération présente un logement ménagé dans le piétement, le logement étant apte à recevoir ladite bille.

Selon l'invention, la bille est disposée dans le logement de sorte à tourner sur elle-même, de préférence dans toutes les directions.

Selon un aspect de l'invention, la première zone d'appui et la deuxième zone d'appui comprennent un matériau plus adhérent que l'élément de coopération ou respectivement la troisième zone d'appui.

Cette disposition permet d'avoir une bonne stabilité de la table lorsqu'elle est placé dans sa première position d'équilibre.

Selon un aspect de l'invention, l'élément de coopération comprend au moins une portion en téflon® ou respectivement la troisième zone d'appui est en téflon®.

Ce matériau permet d'optimiser la coopération ou respectivement le glissement de la table sur le sol.

Selon un aspect de l'invention, le deuxième pied comprend un logement agencé pour accueuillir une portion l'élément de coopération, ledit logement présentant un contour de forme complémentaire au contour de l'élément de coopération.

Selon un aspect de l'invention, le deuxième pied comprend un passage pour une vis de fixation, ledit passage étant agencé pour déboucher dans le logement.

La présente invention a également pour objet un procédé de déplacement d'une table telle que décrite précédemment.

De toute façon, l'invention sera bien comprise à l'aide de la description qui suit, en référence au dessin schématique annexé représentant, à titre d'exemple non limitatif, un piètement de table et une table selon l'invention.
La figure 1 est une vue générale d'un piètement de table.
La figure 2 montre une vue agrandie de profil d'une partie du piètement de table illustré à la figure 1.
La figure 3 montre une vue agrandie de face d'une partie du piètement de table illustré à la figure 1.
La figure 4 est une vue en coupe du piètement de table illustré à la figure 1.
La figure 5 est une vue générale d'une table comprenant deux piètements de table illustrés de la figure 1 dans une première position d'équilibre.
La figure 6 est une vue générale de la table de la figure 4 dans une deuxième position de déplacement.
La figure 7 est une vue en coupe du piètement de table.

Comme illustré à la figure 1, un piètement de table 1 selon l'invention destiné à être monté sur une table 100 comprend un élément de structure 2 profilé présentant une forme générale en U renversé.

L'élément de structure 2 d'un piètement 1 comprend une première partie ou embase 2a, une deuxième partie ou montant 2b et une troisième partie ou support 2c.

L'embase 2a est reliée au montant 2b par une première portion coudée 3a et le montant 2b est relié au support 2c par une deuxième portion coudée 3b.

Le piètement de table comprend également un premier pied 10 et un deuxième pied 20 respectivement disposés à proximité de l'extrémité libre de l'embase 2a et sur la première portion coudée 3a de l'élément de structure 2.

Le premier pied 10 présente une forme générale cylindrique.

En outre, le premier pied 10 comprend une première zone d'appui 11 au sol S destinée à venir au contact du sol S lorsque la table 100 est dans une première position d'équilibre.

Le deuxième pied 20 présente quant à lui une forme générale de fonction gaussienne avec une base et un sommet centrés par rapport à la première portion coudée 3a.

En outre, le deuxième pied 20 comprend une deuxième zone d'appui 21 au sol S destinée à venir au contact du sol S lorsque la table 100 est dans sa première position d'équilibre.

Comme illustré aux figures 2 et 3, le deuxième pied 20 comprend également un logement 22 ménagé au sommet du deuxième pied 20 et un passage 23 traversant axialement le deuxième pied 20 depuis sa base jusqu'à son sommet et débouchant dans le logement 21.

Ce passage 23 est utilisé pour le passage d'une vis de fixation 24 servant à fixer le deuxième pied 20 sur la première portion coudée 3a.

Selon un aspect ne faisant pas partie de l'invention, le deuxième pied 20 comprend un patin glissant 30 présentant un contour de forme complémentaire à celui du logement 22.

Ce patin glissant 30 est inséré partiellement à l'intérieur du logement 22.

Ce patin glissant 30 comprend par exemple une couche adhésive permettant de coller le patin glissant 30 à l'intérieur du logement 22.

La partie du patin glissant 30 en saillie du logement 22 comprend une troisième zone d'appui 31 au sol S destinée à venir au contact du sol S lorsque la table 100 est dans une deuxième position de déplacement.

De manière alternative et selon l'invention, le deuxième pied 20 comprend un élément de coopération 300 avec le sol S agencé pour coopérer avec le sol S tout en étant mobile par rapport au sol S dans la deuxième position de déplacement.

L'élément de coopération 300, selon la figure 7, présente un logement 301 ménagé dans le piètement 1 et une bille 302. Le logement 301 est apte à recevoir la bille 302 et à permettre la rotation de la bille 302 sur elle-même lorsque la bille 302 est disposée dans le logement 301. Ainsi la bille 302 est apte à coopérer avec le sol S et à tourner sur elle-même dans toutes les directions dans la deuxième position de déplacement.

Comme illustré à la figure 4, une table 100 selon l'invention peut comprendre deux piètements 1.

En outre, une table 100 comprend un plateau 5 disposé sur les supports 2c des éléments structurels 2 des deux piètements 1.

La table 100 comprend également un renfort 6 supplémentaire joignant les deux montants 2b des deux piètements 1 à proximité des deuxièmes portions coudées 3b des éléments structurels 2 des deux piètements 1.

Ainsi, chaque piètement de table 1 de la table 100 est mobile entre :
- une première position d'équilibre P1 de la table 100 dans laquelle la première zone d'appui 11 et la deuxième zone d'appui 21 sont au contact avec le sol S et la troisième zone d'appui 31 est en retrait du sol S, et
- une deuxième position de déplacement P2 de la table 100 dans laquelle la première zone d'appui 11 et la deuxième zone d'appui 21 sont en retrait du sol S et la troisième zone d'appui 31 est en contact avec le sol S.

La troisième zone d'appui 31 du patin glissant 30 est réalisé en téflon®, ce qui la rend beaucoup moins adhérente que la première zone d'appui 11 du premier pied 10 et que la deuxième zone d'appui 21 du deuxième pied 20 réalisées en un matériau plus adhérent.

Par ailleurs, la complémentarité de forme entre le contour du patin glissant 30 et le contour du logement 22 permet au patin glissant 30 de résister davantage aux chocs latéraux pouvant être provoqués par une irrégularité du sol S.

L'agencement du patin glissant 30 dans le logement 22 permet également de remplacer facilement le patin glissant 30, par exemple en cas de décollement de celui-ci suite à un choc ou bien pour avoir accès à la vis de serrage 24 pour démonter le deuxième pied 20.

La première portion d'appui 11 et la deuxième portion d'appui 21 s'étendent dans un plan général PL1.

La troisième zone d'appui 31 est quant à elle plane et s'étend dans un deuxième plan PL2.

Le premier plan PL1 et le deuxième plan PL2 forment un angle compris entre 10° et 15°

Ainsi, un utilisateur voulant déplacer une table 100 selon l'invention comprenant deux piètements de table 1 également selon l'invention et dans laquelle le premier pied 10 et le deuxième pied 20 des deux piètements 1 se trouvent initialement posé au sol S correspondant à la première position d'équilibre P1 de la table 100, commencera au cours d'une première étape par faire pivoter la table 100 autour d'un axe coupant les deux deuxième pieds 20 des deux piètements 1 jusqu'à ce que les patins glissants 30 de chaque piètement 1 soient au contact du sol S.

Au cours d'une deuxième étape, l'utilisateur fait pivoter la table 100 autour d'un axe coupant les patins glissants 30.

Le pivotement total de table réalisé au cours de la première étape et de la deuxième étpe est réalisé avec un angle compris entre 10° et 15° correspondant à l'angle formé entre le premier plan PL1 et le deuxième plan PL2.

La valeur de cet angle permet à l'utilisateur de déplacer la table autour d'une position d'équilibre limitant les efforts de soutien de la table 100.

Les efforts de poussée ou de traction sont ainsi favorisés au détriment des efforts de soutien.

Suite à cette deuxième étape, la table 100 se trouve dans sa deuxième position de déplacement.

Au cours d'une troisème étape, l'utilisateur déplace la table 100 par glissement sur le sol S des deux patins glissants 30.

La faible adhérence des patins glissants 30 permet de réaliser cette étape avec des efforts limités de la part de l'utilisateur.

De plus, les patins glissants 30 permettent à l'utilisateur de déplacer la table selon une quelconque direction suivant le sol S. Le même effet est obtenu en remplaçant chaque patin glissant 30 par un élément de coopération 300. L'utilisateur peut déplacer la table sur le sol S dans toutes les directions.

Pour ramener la table 100 vers sa première position d'équilibre P1, l'utilisateur réalise ces mêmes étapes en sens inverse.

C'est ainsi qu'au cours d'une quatrième étape, l'utilisateur fait pivoter la table 100 autour d'un axe coupant les deux patins glissants 30 puis au cours d'une cinquième étape fait pivoter la table 100 autour d'un axe coupant les deux deuxième pieds 20 des deux piètements 1 jusqu'à ce que le premier pied 10 et le deuxième pied 20 des deux piètements soient au contact du sol S correspondant à la première position d'équilibre P1 de la table 100.

Bien que l'invention ait été décrite en liaison avec un exemple particulier de réalisation, il est bien évident qu'elle n'y est nullement limitée et qu'elle comprend tous les équivalents techniques des moyens décrits ainsi que leurs combinaisons.

C'est ainsi, qu'une table 100 peut comprendre trois piètements 1 ou plus selon l'invention.

Ces trois piètements peuvent être disposés sensiblement parallèlement les uns aux autre et selon un même alignement.

Dans ce cas, les patins glissants 30 de chaque piètement 1 sont au contact du sol S lorsque la table 100 est amenée dans sa deuxième position de déplacement P2.

## Revendications

1. Table (100) comprenant au moins deux piètements de table (1), les piètements de table (1) étant destinés à être montés avec un plateau (5) de la table (100) et comportant chacun :
- un premier pied (10) comprenant une première zone d'appui (11) au sol (S),
- un deuxième pied (20) distinct du premier pied (10) et comprenant une deuxième zone d'appui (21) au sol (S) distincte de la première zone d'appui (11) au sol (S) du premier pied (10), et
- un élément de coopération (300) agencé pour coopérer avec le sol (S) tout en étant mobile par rapport au sol (S), l'élément de coopération (300) étant distinct de la première zone d'appui (11) au sol (S) du premier pied (10) et de la deuxième zone d'appui (21) au sol (S) du deuxième pied (20), l'élément de coopération (300) comprenant une bille (302) apte à coopérer par contact avec le sol (S), l'élément de coopération (300) présentant un logement (301) ménagé dans le deuxième pied (20), ladite bille (302) étant disposée dans le logement (301) de sorte à tourner sur elle-même,
chaque piètement de table (1) étant mobile entre :
- une première position d'équilibre (P1) dans laquelle la première zone d'appui (11) et la deuxième zone d'appui (21) sont au contact avec le sol (S) et l'élément de coopération (300) est en retrait du sol (S), et
- une deuxième position de déplacement (P2) dans laquelle la première zone d'appui (11) et la deuxième zone d'appui (21) sont en retrait du sol (S) et l'élément de coopération (300) coopère avec le sol (S).

2. Table (100) selon la revendication 1, dans laquelle, pour chaque piètement de table (1), la première zone d'appui (21) et la deuxième zone d'appui (21) comprennent un matériau plus adhérent que l'élément de coopération (300).

3. Table (100) selon l'une des revendications 1 à 2, dans laquelle, pour chaque piètement de table (1), l'élément de coopération (300) comprend au moins une portion en téflon®.

4. Table (100) selon la revendication 1, dans laquelle, pour chaque piètement de table (1), le deuxième pied (20) comprend un logement (22) agencé pour accueuillir une portion l'élément de coopération (300), ledit logement (22) présentant un contour de forme complémentaire au contour de l'élément de coopération (300).

5. Table (100) selon la revendication 4, dans laquelle, pour chaque piètement de table (1), le deuxième pied (20) comprend un passage (23) pour une vis de fixation (24), ledit passage (23) étant agencé pour déboucher dans le logement (22).

6. Procédé de déplacement d'une table (100) selon la revendication 1 comprenant les étapes consistant à :
- faire pivoter la table (100) autour d'un axe coupant les au moins deux pieds des au moins deux piètements (1) jusqu'à ce que au moins deux éléments de coopération (300) soient au contact du sol (S),
- faire pivoter la table (100) autour d'un axe coupant les au moins deux éléments de coopération (300),
- déplacer la table (100) par coopération des au moins deux éléments (300) de coopération avec le sol (S),
- pivoter la table (100) autour d'un axe coupant les au moins deux éléments de coopération (300),
- faire pivoter la table (100) autour d'un axe coupant les au moins deux deuxième pieds (20) des au moins deux piètements (1) jusqu'à ce que le premier pied et le deuxième pied des au moins deux piètements (1) soient au contact du sol (S).

## Patentansprüche

1. Tisch (100), der mindestens zwei Tischgestelle (1) umfasst, wobei die Tischgestelle (1) dazu bestimmt sind, mit einer Platte (5) des Tischs (100) montiert zu werden und jeweils Folgendes umfassen:
- einen ersten Fuß (10), der eine erste Auflagezone (11) auf dem Boden (S) umfasst,
- einen zweiten Fuß (20), der von dem ersten Fuß (10) getrennt ist und eine zweite Auflagezone (21) auf dem Boden (S) umfasst, die von der ersten Auflagezone (11) auf dem Boden (S) des ersten Fußes (10) getrennt ist, und
- ein Zusammenwirkungselement (300), das eingerichtet ist, um mit dem Boden (S) zusammenzuwirken, während es gleichzeitig in Bezug auf den Boden (S) beweglich ist, wobei das Zusammenwirkungselement (300) von der ersten Auflagezone (11) auf dem Boden (S) des ersten Fußes (10) und der zweiten Auflagezone (21) auf dem Boden (S) des zweiten Fußes (20) getrennt ist, wobei das Zusammenwirkungselement (300) eine Kugel (302) umfasst, die geeignet ist, um in Berührung mit dem Boden (S) zusammenzuwirken, wobei das Zusammenwirkungselement (300) eine Aufnahme (301) aufweist, die in dem zweiten Fuß (20) eingerichtet ist, wobei die Kugel (302) in der Aufnahme (301) derart angeordnet ist, dass sie um sich selbst dreht,
wobei jedes Tischgestell (1) beweglich ist zwischen:
- einer ersten Gleichgewichtsposition (P1), in der die erste Auflagezone (11) und die zweite Auflagezone (21) mit dem Boden (S) in Berührung sind und das Zusammenwirkungselement (300) von dem Boden (S) in Rücksprung ist, und
- einer zweiten Bewegungsposition (P2), in der die erste Auflagezone (11) und die zweite Auflagezone (21) von dem Boden (S) in Rücksprung sind und das Zusammenwirkungselement (300) mit dem Boden (S) zusammenwirkt.

2. Tisch (100) nach Anspruch 1, wobei für jedes Tischgestell (1) die erste Auflagezone (21) und die zweite Auflagezone (21) ein Material aufweisen, das stärker haftet als das Zusammenwirkungselement (300).

3. Tisch (100) nach einem der Ansprüche 1 bis 2, wobei für jedes Tischgestell (1) das Zusammenwirkungselement (300) mindestens einen Abschnitt aus Teflon® umfasst.

4. Tisch (100) nach Anspruch 1, wobei für jedes Tischgestell (1) der zweite Fuß (20) eine Aufnahme (22) umfasst, die eingerichtet ist, um einen Abschnitt des Zusammenwirkungselements (300) aufzunehmen, wobei die Aufnahme (22) eine Kontur mit Form komplementär zu der Kontur des Zusammenwirkungselements (300) aufweist.

5. Tisch (100) nach Anspruch 4, wobei, für jedes Tischgestell (1), der zweite Fuß (20) eine Passage (23) für eine Befestigungsschraube (24) umfasst, wobei die Passage (23) eingerichtet ist, um in die Aufnahme (22) zu münden.

6. Verfahren zum Bewegen eines Tischs (100) nach Anspruch 1, das die Schritte umfasst, die aus Folgendem bestehen:
- Schwenken des Tischs (100) um eine Achse, die die mindestens zwei Füße der mindestens zwei Tischgestelle (1) schneiden, bis mindestens zwei Zusammenwirkungselemente (300) mit dem Boden (S) in Berührung sind,
- Schwenken des Tischs (100) um eine Achse, die die mindestens zwei Zusammenwirkungselemente (300) schneidet,
- Verlagern des Tischs (100) durch Zusammenwirken der mindestens zwei Elemente (300) zum Zusammenwirken mit dem Boden (S),
- Schwenken des Tischs (100) um eine Achse, die die mindestens zwei Zusammenwirkungselemente (300) schneidet,
- Schwenken des Tischs (100) um eine Achse, die die mindestens zwei zweiten Füße (20) der mindestens zwei Tischgestelle (1) schneidet, bis der erste Fuß und der zweite Fuß der mindestens zwei Tischgestelle (1) mit dem Boden (S) in Berührung sind.

## Claims

1. A table (100) comprising at least two table bases (1), the table bases (1) being intended to be mounted with a table (100) top (5) and each including:
- a first leg (10) comprising a first area (11) bearing on the ground (S),
- a second leg (20) distinct from the first leg (10) and comprising a second ground (S) bearing area (21) distinct from the first ground (S) bearing area (11) of the first leg (10), and
- an element of cooperation (300) arranged to cooperate with the ground (S) while being movable with respect to the ground (S), the element of cooperation (300) being distinct from the first ground (S) bearing area (11) of the first leg (10) and the second ground (S) bearing area (21) of the second leg (20), the element of cooperation (300) comprising a ball (302) capable of cooperating by contact with the ground (S), the element of cooperation (300) having a housing (301) provided in the second leg (20), said ball (302) being disposed in the housing (301) so as to turn on itself,
each table base (1) being movable between:
- a first balance position (P1) in which the first bearing area (11) and the second bearing area (21) are in contact with the ground (S) and the element of cooperation (300) is set back from the ground (S), and
- a second displacement position (P2) in which the first bearing area (11) and the second bearing area (21) are set back from the ground (S) and the element of cooperation (300) cooperates with the ground (S).

2. The table (100) according to claim 1, wherein, for each table base (1), the first bearing area (21) and the second bearing area (21) comprise a more adherent materiel than the element of cooperation (300).

3. The table (100) according to any of claims 1 to 2, wherein, for each table base (1), the element of cooperation (300) comprises at least one Teflon® portion.

4. The table (100) according to claim 1, wherein, for each table base (1), the second leg (20) comprises a housing (22) arranged to receive a portion of the element of cooperation (300), said housing (22) having a contour of a shape complementary to the contour of the element of cooperation (300).

5. The table (100) according to claim 4, wherein, for each table base (1), the second leg (20) comprises a passage (23) for a fastening screw (24), said passage (23) being arranged to open into the housing (22).

6. A method for moving a table (100) according to claim 1 comprising the steps consisting in:
- pivoting the table (100) about an axis intersecting the at least two legs of the at least two bases (1) until at least two elements of cooperation (300) are in contact with the ground (S),
- pivoting the table (100) about an axis intersecting the at least two elements of cooperation (300),
- moving the table (100) by cooperation of the at least two elements of cooperation (300) with the ground (S),
- pivoting the table (100) about an axis intersecting the at least two elements of cooperation (300),
- pivoting the table (100) about an axis intersecting the at least two second legs (20) of the at least two bases (1) until the first and the second legs of the at least two bases (1) are in contact with the ground (S).
